# FASCICULE DE BREVET EUROPEEN

(11) **EP 1 457 753 B1**
(45) Date de publication et mention de la délivrance du brevet: **22.11.2006**
(21) Numéro de dépôt: 04075550.6
(22) Date de dépôt: 19.02.2004
(51) Int. Cl.: F41A 21/08

(54) **Arme à feu à au moins deux canons superposés à géométrie réglable et procédé de réglage de cette géométrie**
Feuerwaffe mit mindestens zwei Läufen, die eine einstellbare Geometrie haben und Verfahren zur Einstellung dieser Geometrie
Firearm having at least two barrels with adjustable geometry and method for adjusting said geometry

(30) Priorité: 13.03.2003 BE 200300159
(43) Date de publication de la demande: 15.09.2004
(73) Titulaire: Browning International Société anonyme, 4040 Herstal (BE)
(72) Inventeur: Mardaga, Joseph, 4020 Wandre (BE); Dimortier, Thierry, 4680 Hermee (BE)
(74) Mandataire: Donné, Eddy

(56) Documents cités:
- BE-A- 1 012 932
- DE-A- 2 800 046
- DE-A- 2 816 128
- DE-A- 10 038 134
- FR-A- 993 411

## Description

L'invention concerne une arme à feu à au moins deux canons superposés à géométrie réglable, qui sont reliés entre eux par au moins une bande et un procédé pour régler la géométrie des canons à l'avant d'une arme à deux canons superposés et reliés par une bande.

Avec ces armes, l'écart entre le point d'impact d'une balle tirée par un des canons et le point d'impact d'une balle tirée par l'autre canon doit être limité. Les normes d'acceptation sont telles qu'à une distance déterminée de la cible, cet écart doit être pratiquement inexistant.

Du brevet belge numéro 1.012.932 du demandeur de la présente demande de brevet, on connaît déjà des armes à feu à au moins deux canons à géométrie variable qui sont pourvues de moyens permettant de régler l'écart entre les impacts de tirs des deux canons. Ce document décrit le préambule de la revendication 1 et de la revendication 11.

Dans ce cas les canons sont reliés entre eux par une bande de façon à ce que les canons soient convergents. Un des canons est dans ce cas dégagé à l'avant de l'arme de cette bande susdite et est écarté de la bande, et donc de l'autre canon, au moyen d'une bague qui entoure le canon dégagé et qui est retenue en place sur le canon dégagé par une muselière qui est montée d'une manière amovible sur l'autre canon.

Bien que ces armes connues permettent un réglage très précis, un inconvénient de ces armes est que les moyens de réglage sous forme de la bague de réglage et de la muselière, sont assez compliqués et coûteux et ne sont pas très esthétiques.

L'invention a pour but d'éviter les inconvénients susdits et de procurer une arme à au moins deux canons qui permet un réglage relativement précis, facile et rapide de la géométrie des canons et dont la construction est très simple et esthétiquement justifiée.

Ce but est atteint selon l'invention par une arme à feu à au moins deux canons superposés reliés entre eux par une bande sauf sur une longueur à partir de la bouche des canons, les parties avant des canons étant convergentes si elles ne sont pas écartées sous contrainte, cette arme étant caractérisée en ce que la bande est fixée au canon inférieur pratiquement jusqu'à sa bouche ou jusqu'à sa bouche mais est dégagée du canon supérieur sur une distance à partir de cette bouche, le canon supérieur étant entouré à l'avant par une bague l'écartant par déformation élastique de la bande et donc du canon inférieur et que la bague est retenue en place par l'embase de guidon qui est fixée sur le bout du canon supérieur.

L'invention comprend également un procédé pour régler la géométrie des canons à l'avant d'une arme à deux canons superposés et reliés par au moins une bande qui, à l'avant est dégagée du canon supérieur.

Ce procédé est caractérisé en ce qu'il comprend:
- de glisser une des bagues d'une série de plusieurs bagues avec des diamètres extérieurs différents sur le canon supérieur;
- d'immobiliser la bague choisie par fixation de l'embase de guidon;
- de vérifier l'écart des impacts de tir des deux canons; et,
- de répéter cette démarche en utilisant des bagues de diamètre différents jusqu'à ce que l'écart vérifié soit acceptable.

Pour plus de clarté, quelques exemples de réalisation d'une arme à feu à au moins deux canons superposés à géométrie réglable et d'un procédé de réglage de cette géométrie, selon l'invention sont décrits ci-après à titre illustratif et non restrictif, référence étant faite aux dessins annexés dans lesquels:
La figure 1 est une vue latérale schématique d'une arme à deux canons à géométrie variable selon l'invention;
la figure 2 représente à échelle agrandie la partie indiquée par F2 à la figure 1;
la figure 3 est une coupe selon la ligne III-III de la figure 2, à plus grande échelle;
la figure 4 est une coupe selon la ligne IV-IV de la figure 2, à la même échelle que la figure 2 ;
la figure 5 est une coupe semblable à celle de la figure 4, mais pour un autre réglage de la géométrie des canons.

Dans la figure 1 est représenté une arme à feu, plus particulièrement une carabine, à deux canons superposés 1 et 2 qui sont reliés par une bande centrale 3 et qui sont brasés dans une frette non représentée.

La bande 3 est brasée, par exemple à l'argent, sur toute sa longueur au canon inférieur 1, pratiquement jusqu'à la bouche de ce canon 1, par exemple jusqu'à quelques millimètres de cette bouche.

Cette bande 3 n'est, par contre, brasée que sur une partie de sa longueur au canon supérieur 2, et est dégagée sur une distance, par exemple environ un tiers de sa longueur, à partir de la bouche du canon supérieur 2, par un dégagement 4 comme représenté à la figure 2.

En bout des canons 1 et 2 le dégagement 4 est pourvu sur une certaine longueur d'une partie plus profonde 5.

Les canons 1 et 2 sont, là où ils sont reliés par la bande 3, légèrement convergents et les berceaux ou zones de contact de la bande 3 avec les canons 1 et 2 forment un petit angle A entre eux.

A l'extrémité avant de l'arme, c'est-à-dire à proximité de la bouche des canons 1 et 2, ces derniers sont légèrement écartés par une bague 6 glissée sur le canon supérieur 2 et prenant appui sur la partie plus profonde 5 du dégagement 4 de la bande 3.

Les surfaces extérieures et intérieures de la bague 6 sont concentriques et le diamètre intérieur de la bague 6 correspond au diamètre extérieur du canon supérieur 2.

Cette bague 6 fait partie d'une série de bagues ayant des diamètres extérieurs différents. La bague 6 représentée aux figures 1 à 4 est la bague la plus petite de la série.

La figure 5 est une coupe semblable à celle de la figure 4, mais avec la bague 6 ayant un diamètre extérieur plus grand.

Au bout du canon supérieur 2 se trouve un taquet 7 qui est brasé sur le canon 2 et qui est pourvu d'un trou fileté 8 et d'un perçage 9.

Au dessus du taquet 7 est montée une embase de guidon 10 qui est équipée d'un guidon amovible 11.

Une rainure transversale 12 est usinée dans la base 13 de l'embase de guidon 10.

La largeur de la rainure 12 correspond à la largeur de la bague 6 et la profondeur de la rainure 12 est plus grande que l'épaisseur de la plus grande des bagues 6 de la série susdite.

La partie supérieure de la bague 6 est logée dans cette rainure 12.

L'embase du guidon 10 est positionnée sur le canon supérieur 2 à l'aide d'une goupille 14 qui est logée, d'une part, dans un passage 15 qui se trouve en dessous du guidon amovible 11 et qui est réalisé dans de l'embase de guidon 10, et d'autre part, dans le perçage 9 du taquet 7.

L'embase de guidon 10 est fixée sur le canon 2 au moyen d'une vis de fixation 16 qui passe à travers une ouverture 17 dans l'embase de guidon 10 et qui est vissée dans le trou fileté 8 du taquet 7.

Le réglage de la géométrie de l'arme susdite est réalisé comme suit:

Au stand de tir, une des bagues 6, normalement la plus petite, est glissée sur le canon supérieur 2 et est immobilisée en place au moyen de l'embase de guidon 10 qui retient la bague 6 axiallement en place par le fait que la bague 6 est logée dans la rainure 12.

Des coups sont tirés par les deux canons 1 et 2 sur une cible à une distance déterminée. L'écart entre les impacts est vérifié et si celui-ci n'est pas acceptable, la bague 6 susdite est remplacée par une autre bague 6 à diamètre plus grand.

Des coups sont à nouveau tirés et l'écart des impacts est de nouveau vérifié. Ceci est répété jusqu'à ce que l'écartement idéal à la bouche entre les canons 1 en 2 est obtenu.

Pendant la fabrication de l'arme à feu on prendra les soins nécessaires pour que l'écart latéral entre les canons 1 et 2 soit minimal de façon à ce que l'écart latéral entre les impacts de tir des deux canons soit acceptable.

L'utilisateur de la carabine ne peut pas dérégler la géométrie des canons 1 et 2. Le réglage n'est pas perturbé par un démontage de la carabine. Si l'embase de guidon 10 et la bague 6 sont enlevées, leur remise en place assure automatiquement le réglage parfait. Le réglage dépend en effet uniquement du diamètre extérieur de la bague 6 et de sa position axiale sur le canon 2.

Si pour une raison quelconque un autre réglage est souhaité, il suffit de remplacer la bague 6 par une autre.

Il est clair que le guidon 11 ne doit pas nécessairement être amovible et peut faire partie intégrale de l'embase de guidon 10.

Il est clair aussi que la vis de fixation 16 de l'embase de guidon 10 peut être vissée directement dans le canon supérieur 2 sans intermédiaire du taquet 7, à condition bien entendu que la paroi du canon 2 soit suffisamment épaisse.

On peut se passer éventuellement aussi de la goupille 14. Dans ce cas le positionnement correct de l'embase de guidon 10 sur le canon 2 peut être réalisé par exemple par une forme de l'embase 10 qui est parfaitement adaptée à la forme du canon 2 et/ou à la forme du taquet 7.

L'embase de guidon 10 peut bien entendu consister de plusieurs pièces qui oui ou non sont fixées séparément sur le canon supérieur 2 et dont une ou plusieurs pièces retiennent la bague 6 axialement en place sur le canon 2.

L'invention n'est pas limitée à des carabines, mais est aussi applicable à d'autres armes à deux ou même plus de deux canons.

Il est évident que l'invention n'est nullement limitée aux exemples décrits ci-avant mais que de nombreuses modifications peuvent être apportées à l'arme et au procédé décrits ci-avant sans sortir du cadre de l'invention telle que définie dans les revendications suivantes.

## Revendications

1. Arme à feu à au moins deux canons superposés reliés entre eux par une bande (3) sauf sur une longueur à partir de la bouche des canons (1-2), les parties avant des canons (1-2) étant convergentes si elles ne sont pas écartées sous contrainte, **caractérisée en ce que** la bande (3) est fixée au canon inférieur (1) pratiquement jusqu'à sa bouche ou jusqu'à sa bouche mais est dégagée du canon supérieur (2) sur une distance à partir de cette bouche, le canon supérieur (2) étant entouré à l'avant par une bague (6) l'écartant par déformation élastique de la bande (3) et donc du canon inférieur (1) et que la bague (6) est retenue en place par l'embase de guidon (10) qui est fixée sur le bout du canon supérieur (2).

2. Arme selon la revendication 1, **caractérisée en ce que** la base (13) de l'embase de guidon (10) est pourvue d'une rainure (12) dans laquelle la partie supérieure de la bague (6) est logée.

3. - Arme selon la revendication 1 ou 2, **caractérisée en ce que** la rainure (12) dans l'embase de guidon (10) est transversale et que la largeur de cette rainure (12) correspond à la largeur de la bague (6).

4. Arme selon l'une quelconque des revendications précédentes, **caractérisée en ce que** l'embase du guidon (10) est fixée au canon supérieur (2) à l'aide d'une vis (16).

5. Arme selon la revendication 4, **caractérisée en ce que** l'embase de guidon (10) est montée au-dessus d'un taquet (7) qui est fixé sur le canon supérieur (2) et que la vis de fixation (16) de l'embase de guidon (10) est vissée dans ce taquet (7).

6. Arme selon la revendication 5, **caractérisé en ce que** l'embase du guidon (10) est positionnée sur le canon supérieur (2) à l'aide d'une goupille (14) qui est logée dans un passage (15) de l'embase (10) et dans un perçage (9) dudit taquet (7).

7. Arme selon l'une quelconque des revendications précédentes, **caractérisée en ce que** les berceaux, c'est-à-dire les zones de contact de la bande (3) avec les canons (1,2), font un angle (A) de manière à donner une convergence des canons (1,2) suffisante vers la bouche devant donner un croisement des lignes de tirs des canons (1-2) .

8. Arme selon l'une quelconque des revendications précédentes, **caractérisée en ce que** la surface extérieure de la bague (6) est concentrique à sa surface intérieure.

9. Arme selon l'une quelconque des revendications précédentes, **caractérisée en ce que** le diamètre intérieur de la bague correspond au diamètre extérieur du canon supérieur (2).

10. Arme selon l'une quelconque des revendications précédentes, **caractérisée en ce que** la bague (6) prend appui sur un dégagement (4) dans la bande (3).

11. Procédé pour régler la géométrie des canons à l'avant d'une arme à deux canons (1-2) superposés et reliés par une bande (3) qui, à l'avant de l'arme est dégagée du canon supérieur (2), **caractérisé en ce qu**'il comprend:
- de glisser une des bagues (6) d'une série de plusieurs bagues (6) avec des diamètres extérieurs différents sur le canon supérieur (2);
- d'immobiliser la bague (6) choisie par fixation de l'embase de guidon (10);
- de vérifier l'écart des impacts de tir des deux canons (1-2); et,
- de répéter cette démarche en utilisant des bagues (6) de diamètre différent jusqu'à ce que l'écart vérifié soit acceptable.

## Claims

1. Fire arm having at least two barrels situated on top of each other which are mutually connected by means of a strip (3), except over a length as of the mouth of the barrels (1-2), whereby the front parts of the barrels (1-2) are convergent as long as they are not forced apart, **characterised in that** the strip (3) is fixed to the lower barrel (1) practically up to its mouth or up to its mouth, but is disengaged from the second barrel (2) over a distance as of said mouth, whereby said second barrel (2) is surrounded by a ring (6) at the front, separating it from the strip (3) and thus from the lower barrel (1) by means of elastic deformation, and **in that** the ring (6) is kept in place by the seat of the fore-sight (10) which is fixed to the tip of the lower barrel (2).

2. Fire arm according to claim 1, **characterised in that** the base (13) of the seat of the fore-sight (10) is provided with a groove (12) in which the upper part of the ring (6) is situated.

3. Fire arm according to claim 1 or 2, **characterised in that** the groove (12) in the seat of the fore-sight (10) is transversal and **in that** the width of said groove (12) corresponds to the width of the ring (6).

4. - Fire arm according to any one of the preceding claims 1, **characterised in that** the seat of the fore-sight (10) is fixed to the upper barrel (2) by means of a screw (16).

5. - Fire arm according to claim 4, **characterised in that** the seat of the fore-sight (10) is mounted above a catch (7) which is fixed to the upper barrel (2) and **in that** the fixing screw (16) of the seat of the fore-sight (10) is screwed in said catch (7).

6. - Fire arm according to claim 5, **characterised in that** the seat of the fore-sight (10) is placed on the upper barrel (2) by means of a pin (14) which is situated in a passage (15) of the seat (10) and in a piercing (9) of said catch (7).

7. - Fire arm according to any one of the preceding claims, **characterised in that** the cradles, in other words the contact zones of the strip (3) with the barrels (1,2) form an angle (A) so as to make the barrels (1,2) sufficiently convergent towards the mouth, which has to result in an intersection of the lines of fire of the barrels (1-2).

8. - Fire arm according to any one of the preceding claims, **characterised in that** the outer surface of the ring (6) is concentric to its inner surface.

9. - Fire arm according to any of the preceding claims; **characterised in that** the inner diameter of the ring corresponds to the outer diameter of the upper barrel (2).

10. - Fire arm according to any of the preceding claims, **characterised in that** the ring (6) rests in a clearance (4) in the strip (3).

11. - Method for adjusting the geometry of the barrels at the front of a fire arm with two barrels (1,2) situated on top of each other and connected by a strip (3) which is disengaged from the top barrel (2) at the front of the fire arm, **characterised in that** it consists of:
- sliding one of the rings (5) of a series of several rings (6) having different outer diameters over the upper barrel (2);
- fastening the selected ring (6) by fixing the seat of the fore-sight (10);
- controlling the deviation of the impacts of shots fired with the two barrels;
- repeating this procedure with rings (6) having different diameters until the controlled deviation is acceptable.

## Patentansprüche

1. Feuerwaffe mit mindestens zwei aufeinander angeordneten Läufen, miteinander verbunden durch ein Band (3), außer auf einer Länge ab der Mündung der Läufe (1-2), wobei die vorderen Partien der Läufe (1-2) konvergieren, wenn sie nicht unter Belastung gespreizt sind, **dadurch gekennzeichnet, dass** das Band (3) am unteren Lauf (1) praktisch bis zu seiner Mündung oder zu seiner Mündung befestigt ist aber vom oberen Lauf (2) über einen Abstand ab dieser Mündung frei ist, wobei der obere Lauf (2) vorne von einem Ring (6) umgeben ist, der ihn durch elastische Deformation vom Band (3) und folglich vom unteren Lauf (1) spreizt und dass der Ring (6) durch den Ansatz des Richtkorns (10), das auf dem Ende des oberen Laufs (2) befestigt ist, gehalten wird.

2. Waffe nach Anspruch 1, **dadurch gekennzeichnet, dass** die Basis (13) des Ansatzes des Richtkorns (10) mit einer Einkerbung (12) versehen ist, in welcher die obere Partie des Rings (6) sitzt.

3. Waffe nach Anspruch 1 oder 2, **dadurch gekennzeichnet, dass** die Einkerbung (12) im Ansatz des Richtkorns (10) transversal ist und die Breite dieser Einkerbung (12) der Breite des Rings (6) entspricht.

4. Waffe nach einem der vorhergehenden Ansprüche, **dadurch gekennzeichnet, dass** der Ansatz des Richtkorns (10) am oberen Lauf (2) mittels einer Schraube (16) befestigt ist.

5. Waffe nach Anspruch 4, **dadurch gekennzeichnet, dass** der Ansatz des Richtkorns (10) auf einem Anschlag (7) montiert ist, der auf dem oberen Lauf (2) befestigt ist, und dass die Befestigungsschraube (16) des Ansatzes des Richtkorns (10) an diesem Anschlag (7) verschraubt ist.

6. Waffe nach Anspruch 5, **dadurch gekennzeichnet, dass** der Ansatz des Richtkorns (10) mittels eines Stifts (14), der in einem Durchlass (15) des Ansatzes und einer Bohrung (9) des Anschlags (7) eingesetzt ist, auf dem oberen Lauf (2) positioniert ist.

7. Waffe nach einem der vorhergehenden Ansprüche, **dadurch gekennzeichnet, dass** die Träger, d.h., die Kontaktzonen des Bandes (3) mit den Läufen (1,2) einen Winkel (A) bilden, so dass zur Mündung hin eine ausreichende Konvergenz entsteht, um eine Kreuzung der Ziellinien der Läufe (1-2) zu bewirken.

8. Waffe nach einem der vorhergehenden Ansprüche, **dadurch gekennzeichnet, dass** die Außenfläche des Rings (6) konzentrisch zu seiner Innenfläche ist.

9. Waffe nach einem der vorhergehenden Ansprüche, **dadurch gekennzeichnet, dass** der Innendurchmesser des Rings dem Außendurchmesser des oberen Laufs (2) entspricht.

10. Waffe nach einem der vorhergehenden Ansprüche, **dadurch gekennzeichnet, dass** der Ring (6) auf einen Absatz (4) im Band (3) stützt.

11. Verfahren zum Einstellen der Geometrie der vorderen Läufe einer Waffe mit zwei Läufen (1-2), aufeinander gelegt und verbunden durch ein Band (3), das vorne an der Waffe vom oberen Lauf (2) abgesetzt ist, **dadurch gekennzeichnet, dass**:
- einer der Ringe (6) einer Reihe von mehreren Ringen (6) mit unterschiedlichen Außendurchmessern auf dem oberen Lauf (2) gleitet;
- der gewählte Ring (6) durch Befestigung am Ansatz des Richtkorns (10) immobilisiert wird;
- der Abstand des Schussaufpralls der beiden Läufe (1-2) geprüft wird; und
- diese Vorgehensweise unter Verwendung der Ringe (6) von unterschiedlichem Durchmesser wiederholt wird, bis der geprüfte Abstand akzeptabel ist.
